# EUROPÄISCHE PATENTANMELDUNG

(11) **EP 4 744 846 A1**
(43) Veröffentlichungstag der Anmeldung: **20.05.2026**
(21) Anmeldenummer: 25213498.6
(22) Anmeldetag: 04.11.2025
(51) Int. Cl.: B26B 19/20

(54) **HAARSCHNEIDEVORRICHTUNG MIT EINER SCHNITTLÄNGENEINSTELLVORRICHTUNG**

(30) Priorität: 13.11.2024 DE 102024133192
(71) Anmelder: Wahl GmbH, 78112 St. Georgen (DE)
(72) Erfinder: WEIß, Dominik, 78600 Kolbingen (DE)
(74) Vertreter: Stolmár & Partner Patentanwälte PartG mbB

(57) **Zusammenfassung**

Haarschneidevorrichtung (100), aufweisend eine Klingenanordnung (102) mit einem ersten längsbewegbaren Schneidelement (104) und einem zweiten, quer-bewegbaren Schneidelement (106), eine Antriebsvorrichtung, die die Klingenanordnung (102) antreibt, und eine Schnittlängeneinstellvorrichtung, die mit dem ersten Schneidelement (104) derart zusammenwirkt, dass zwischen dem ersten Schneidelement (104) und dem zweiten Schneidelement (106) ein Längsversatz einstellbar ist, wobei die Schnittlängeneinstellvorrichtung einen Hebel (12) mit einer vorgespannten Rastnase (14) für die Einstellung des zweiten, bewegbaren Schneidelements und zumindest eine Halteausnehmung aufweist, so dass die Rastnase (14) in die Halteausnehmung eingreift, wobei der Hebel (12) ferner eine Schiebehülse (24) aufweist, die in einer ersten Position die Rastnase (14) gegen die Vorspannkraft festhält, und in einer zweiten Position die Rastnase (14) freigibt.

## Beschreibung

### Gebiet der Erfindung

Die Erfindung betrifft eine Haarschneidevorrichtung mit einer Schnittlängeneinstellvorrichtung mit Umschaltfunktion.

### Stand der Technik

Haarschneidevorrichtung mit einer Schnittlängeneinstellvorrichtung sind im Stand der Technik bekannt. Üblicherweise weist eine Haarschneidevorrichtung eine Klingenanordnung mit zwei Schneidelementen auf, von denen ein erstes für eine Schnittlängenverstellung längs verschiebbar ist und beim Schneidvorgang fest mit der restlichen Haarschneidevorrichtung verbunden ist, und ein zweites gegenüber dem ersten seitlich oszillierend bewegbar angeordnet ist, mit dem beim Schneidvorgang die Haare abgeschnitten werden. Häufig werden Schneidelemente mit kammartigen Schneidkanten eingesetzt, wobei dann das erste Schneidelement als sogenannter Scherkamm ausgebildet ist und mit der Haut der zu behandelnden Person oder des zu behandelnden Tieres bzw. des Benutzers in Kontakt kommt. Das zweite Schneidelement ist dann als sogenanntes Schermesser ausgebildet. Jedes Schneidelement weist eine Reihe von voneinander beabstandeten Zähnen auf, wobei die Zähne in der Regel in gleichmäßigen Abständen zueinander angeordnet sind. Eine solche Klingenanordnung kann dazu ausgebildet sein, dass mit dieser verschiedene Schneidlängen einstellbar sind. Die Einstellung der Schneidlänge einer solchen einstellbaren Klingenanordnung erfolgt durch Längsversatz der beiden Schneidelemente zueinander, wobei bei abnehmbaren/austauschbaren Klingenanordnungen in der Regel das zweite, quer-bewegbare Schneidelement längsversetzt wird, bei fest mit der Haarschneidevorrichtung verbundenen Klingenanordnungen in der Regel das erste Schneidelement längsversetzt wird.

Aus dem Stand der Technik sind Lösungen zur Einstellung der Schneidlänge bekannt, die eine stufenlose oder eine stufenweise Einstellung ermöglichen. Beide Varianten kommen in etwa gleichhäufig vor, wobei meist je nach Anwender die eine oder die andere Variante präferiert wird. Dies führt insbesondere bei Haarsalons mit mehreren Friseuren, dass sowohl stufenlos einstellbare Haarschneidevorrichtungen als auch stufenweise einstellbare Haarschneidevorrichtungen vorhanden sind, wobei ein Großteil dieser beiden Varianten nicht in Verwendung ist. Dadurch weisen die betreffenden Haarsalons geringe Maschinennutzeffekte auf, wodurch insgesamt die Wirtschaftlichkeit verringert wird.

Aus dem Stand der Technik bekannte Lösungen sind daher wenig wirtschaftlich, unflexibel und bieten häufig nicht die optimale Einstellmöglichkeit.

### Darstellung der Erfindung

Aufgabe der vorliegenden Erfindung ist es, eine Haarschneidevorrichtung mit einer Schnittlängeneinstellvorrichtung bereitzustellen, bei der einfach zwischen einem stufenlosen und einem gestuften Einstellmodus hin- und her geschaltet werden kann. Diese Aufgabe wird gelöst mit einer Haarschneidevorrichtung nach Anspruch 1.

Eine erfindungsgemäße Haarschneidevorrichtung weist eine Klingenanordnung mit einem ersten Schneidelement und einem zweiten Schneidelement auf, das zumindest seitlich relativ zum ersten Schneidelement bewegbar ausgebildet ist, eine Antriebsvorrichtung, die die Klingenanordnung antreibt, und eine Schnittlängeneinstellvorrichtung, die mit dem ersten Schneidelement derart zusammenwirkt, dass zwischen dem ersten Schneidelement und dem zweiten Schneidelement ein Längsversatz einstellbar ist, wobei die Schnittlängeneinstellvorrichtung einen Hebel mit einer vorgespannten Rastnase für die Einstellung des ersten, bewegbaren Schneidelements und zumindest eine Halteausnehmung aufweist, so dass die Rastnase in die Halteausnehmung eingreift, so dass das Bewegen des Hebels aus der Halteausnehmung erschwert ist, insbesondere verhindert wird, wobei der Hebel ferner eine Schiebehülse aufweist, die in einer ersten Position die Rastnase gegen die Vorspannkraft festhält, und in einer zweiten Position die Rastnase freigibt. Dadurch, dass die Schnittlängeneinstellvorrichtung außerhalb der Haarschneidevorrichtung angeordnet ist und an der Schnittlängeneinstellvorrichtung eine Umschaltfunktion vorgesehen ist, kann einfach zwischen den Modi umgeschaltet werden. Außerdem wird keine komplizierte Mechanik innerhalb der Haarschneidevorrichtung benötigt, da die Modus-Umschalteinrichtung, die die Rastnase und Halteausnehmung umfasst, an der Schnittlängeneinstellvorrichtung außerhalb der Haarschneidemaschine angeordnet ist.

Die Schiebehülse umfasst den Hebel bevorzugt umlaufend zumindest teilweise. Dadurch wird ein guter Halt der Schiebehülse am Hebel erreicht. Die Schiebehülse kann umlaufend geschlossen sein, den Hebel also komplett umfassen. Bevorzugt ist allerdings, dass die Schiebehülse an der Seite der Rastnase den Hebel komplett abdeckt und auf der Ober- und Unterseite des Hebels in einer Nut eingreift. Dadurch kann die Schiebehülse sicher mit der Rastnase zusammenwirken und gleichzeitig sichergestellt werden, dass die Hülse greifbar ist. Wenn der Hebel einen rechteckigen oder quadratischen Querschnitt aufweist, erstreckt sich die Hülse insbesondere über 2/3 der Ober- und/oder Unterseite des Hebels.

Der Haltevorsprung ist bevorzugt kegelförmig ausgebildet und weist weiter insbesondere an der Spitze ein halbkugelförmiges Ende auf. Das Ende kann einen flachen Abschnitt haben. Dadurch kann er zum einen leichter in die Halteausnehmung gleiten, zum anderen kann die Schiebehülse dadurch die Rastnase ohne Hilfsmittel entgegen der Vorspannkraft verschieben.

Die Schiebehülse weist vorzugsweise auf der Seite der Rastnase eine Aussparung auf. Insbesondere verjüngt sich die Aussparung von einem Eingangsende der Rastnase hin zum anderen Ende, insbesondere so, dass die Kontaktpunkte der Aussparung mit der Rastnase von der ersten Position der Schiebehülse zur zweiten Position einander annähern. Dadurch kann die Rastnase noch einfacher entgegen der Vorspannkraft verschoben werden.

Die Aussparung der Schiebehülse ist bevorzugt an einem Ende kreisförmig ausgebildet, um einen Sitz für die Rastnase bereitzustellen. Dadurch kann ein versehentliches Umstellen zwischen dem stufenlosen und dem gestuften Einstellmodus verhindert werden, insbesondere wenn die Rastnase eine konische Form aufweist. die Aussparung am Eingangsende weiter ist als der Durchmesser der Rastnase, so dass die Rastnase nicht mit der Schiebehülse in der zweiten Position in Kontakt steht. Die Schiebehülse kann in der zweiten Position auch von der Rastnase beabstandet sein, so dass die Schiebehülse erst in Richtung der ersten Position geschoben werden muss, um mit der Rastnase in Kontakt zu gelangen. Vorzugsweise dient die Schiebehülse aber als Anschlag für die Rastnase, so dass die Rastnase nicht von der Feder aus der Öffnung herausgedrückt wird. D.h. die Schiebehülse ist zumindest teilweise über der Öffnung angeordnet.

Die Schiebehülse ist vorzugsweise an zumindest einer Seite des Hebels die Oberfläche des Hebels überragt bzw. sie ist zumindest teilweise hervorstehend ausgebildet. Dadurch kann ein leichteres Verschieben der Schiebehülse sichergestellt werden, da ein Anwender die Schiebehülse sicher mit bspw. seinen Fingern erreicht.

Der Hebel ist an der der Haarschneidevorrichtung zugewandten Seite zumindest teilweise flach ausgebildet ist, insbesondere komplett eben. Dadurch wird sichergestellt, dass die Rastnase sicher in die Halteaussparung an der Haarschneidevorrichtung eingreifen kann.

Bevorzugt weist die Schiebehülse einen Vorsprung auf, der insbesondere abgewinkelt ist, bspw. um mehr als 60° oder um 90°. Dadurch kann die Schiebehülse leichter angegriffen und bewegt werden.

### Kurze Beschreibung der Figuren

Figur 1 zeigt eine Haarschneidevorrichtung mit einem Verstellhebel in einer Draufsicht;
Figur 2 zeigt eine isometrische Explosionsansicht auf einen Hebel der Schnittlängeneinstellvorrichtung;
Figur 3a zeigt den Hebel der Schnittlängeneinstellvorrichtung in einer Seitenansicht mit einer Schiebehülse in einer ersten Position;
Figur 3b zeigt den Hebel der Schnittlängeneinstellvorrichtung in einer Schnittansicht mit einer Schiebehülse in einer ersten Position;
Figur 4a zeigt den Hebel der Schnittlängeneinstellvorrichtung in einer Seitenansicht mit einer Schiebehülse in einer zweiten Position; und
Figur 4b zeigt den Hebel der Schnittlängeneinstellvorrichtung in einer Schnittansicht mit einer Schiebehülse in einer zweiten Position.

### Beschreibung der bevorzugten Ausführungsformen

In Figur 1 zeigt eine Haarschneidevorrichtung 100 mit einer Klingenanordnung 102 mit einem ersten, 104 und einem zweiten, quer-bewegbaren Schneidelement 106, das relativ zum ersten Schneidelement 104 seitlich bewegbar ist. Die Klingenanordnung 102 wird über eine Antriebsvorrichtung angetrieben, die im Gehäuse der Haarschneidevorrichtung 100 angeordnet ist. Die Schnittlängeneinstellvorrichtung 10 wirkt mit dem ersten Schneidelement 104 oder dem zweiten Schneidelement 106 derart zusammen, dass zwischen dem ersten Schneidelement 104 und dem zweiten Schneidelement 106 ein Längsversatz der Schneidelemente 104, 106 einstellbar ist, d.h. bei einer Bewegung des Hebels 12 nach vorne oder hinten wird das erste oder zweite Schneidelement nach hinten oder vorne bewegt (siehe Pfeil A) und die Schnittlänge der Haarschneidevorrichtung 100 verkürzt bzw. verlängert. Eine solche Mechanik ist im Stand der Technik bekannt. Eingestellt wird die Schnittlänge über einen Hebel 10, der üblicherweise seitlich an der Haarschneidevorrichtung 100 vorgesehen ist.

In den Figuren 2 bis 4b ist der Hebel der Schnittlängeneinstellvorrichtung 10 in unterschiedlichen Ansichten zu sehen. Der Querschnitt des Hebels 12 ist bevorzugt rechteckig oder quadratisch mit abgerundeten Kanten. Insbesondere auf der der Haarschneidevorrichtung 100 zugewandten Seite ist der Hebel 12 möglichst eben ausgebildet. Der Hebel 12 weist eine Rastnase 14 und eine Schiebehülse 24 auf. Der Hebel 12 hat ferner eine Stufe 13, so dass der Drehabschnitt 22, um den sich der Hebel 12 an der Haarschneidevorrichtung 100 dreht, in Bezug auf den Hebelarm in der Draufsicht leicht zurückgesetzt ist. Der Drehabschnitt 22 ist dann bevorzugt über einen Stift 21 mit der Verstellmechanik innerhalb der Haarschneidevorrichtung 100 verbunden, so dass ein Verdrehen des Hebels 12 das erste oder zweite Schneidelement 104, 106 in Längsrichtung A (Fig. 1) bewegt. In der Haarschneidemaschine 100 sind seitliche Aussparungen 110 vorgesehen, mit denen der Hebel 12 zusammenwirkt, wie später beschrieben.

In Figur 2 ist der Hebel 10 in einer isometrischen Explosionsansicht gezeigt, wobei an der Innenseite, die zur Haarschneidevorrichtung gerichtet ist, die Rastnase 14 angeordnet ist. Ferner weist der Hebel 12 auch eine Schiebehülse 24 auf, die mit der Rastnase 14 zusammenwirkt.

Die Schiebehülse 24 kann komplett um den Hebel herum ausgebildet sein, bevorzugt deckt sie aber wie in den Figuren gezeigt nur die Innenseite komplett ab und greift an der Ober- und Unterseite des

Hebels 12 in eine obere Nut 18 und eine untere Nut ein, die die Schiebehülse 24 am Hebel 12 führen. Die Schiebehülse ist bevorzugt U-förmig ausgebildet (wie hier gezeigt), mit an den Enden nach innen geneigten Vorsprüngen, die in die Nuten 18 eingreifen. Eine oder beide dieser Nuten 18 können als Anschlag für die Schiebehülse 24 dienen, so dass die Bewegung auf dem Hebel 10 begrenzt wird. Die Schiebehülse 24 ragt insbesondere an der Ober- und Unterseite über die Oberfläche des Hebels hervor, damit die Schiebehülse 24 leichter mit den Fingern des Benutzers bewegt werden kann. Die zum Hebel parallelen Kanten 26 der Schiebehülse 24 sind bevorzugt an der Außenseite abgerundet. Insbesondere die Kanten 28, die quer zum Hebel verlaufen, sind aber ohne Abrundung mit einer klaren 90°-Kante ausgebildet, so dass ein Benutzer die Hülse sicherer greifen und betätigen kann. An der Innenseite der Schiebehülse 24 liegt diese insbesondere an dem Hebel 12 an, bspw. mit einem kleinen Spiel. Auf der Innenseite weist die Schiebehülse 24 eine Aussparung 30 auf, die nachfolgend noch genauer beschrieben wird. Die Schiebehülse 24 kann an der Oberfläche eine raue Textur aufweisen, damit der Grip das Verschieben der Schiebehülse erleichtert.

Die Rastnase 14 ist vorgespannt, bspw. mit einem Federelement, das in den Figuren als Spiralfeder dargestellt ist, oder sich abstoßenden Magneteinrichtung, die jeweils unter der Rastnase 14 angeordnet sind, so dass die Rastnase 14 aus dem Hebel gedrückt wird. Die Rastnase 14 ist bevorzugt zumindest teilweise kegelförmig ausgebildet und in einer kreisrunden Öffnung 20 im Hebel 12 angeordnet. Damit die die Rastnase 14 nicht aus dem Hebel 12 herausfallen kann, kann die Öffnung 20 unter der Oberfläche einen Hinterschnitt aufweisen. In der gezeigten Ausführungsform ist die Schiebehülse in der zweiten Position mit einem Anschlag derart positioniert, dass die Schiebehülse ein Herausfallen der Rastnase 14 verhindert. Am Boden der Öffnung 20 kann eine weitere Vertiefung angeordnet sein, die einen geringeren Durchmesser aufweist, als die Öffnung 20 und die zur Lagerung einer Feder 17 dient. Der kegelförmige Abschnitt der Rastnase 14 ist bevorzugt der aus dem Hebel 12 herausragende Abschnitt. Die gezeigte Rastnase 14 weist einen kreisförmigen Querschnitt auf, andere Grundformen wie Quadrate, Dreiecke, Rechtecke oder andere Vielecke sind aber ebenfalls verwendbar. Die Rastnasenspitze 16 ist bevorzugt mit einem Radius versehen und bspw. als Halbkugel ausgebildet. Weiter bevorzugt kann die Spitze abgeflacht sein. Die Fläche an der Spitze weist insbesondere eine ebene Fläche mit einem Radius von 0,5 bis 3 mm auf. Auf der Unterseite der Rastnase ist bevorzugt ein Führungsvorsprung 15 ausgebildet, der von der Feder 17 aufgenommen wird und der sicherstellt, dass die Feder 17 und die Rastnase 14 miteinander insbesondere konzentrisch ausgerichtet sind. Die Rastnase 14 wird dann von der Feder in die Aussparungen 110 gedrückt, so dass der Anwender eine taktile Rückmeldung über die Einstellung des Hebels 12 erhält.

Bevorzugt sind an der Außenseite des Hebelgriffs keine Elemente vorgesehen. Das Ende des Hebels 12 kann abgerundet ausgebildet sein. Am Drehabschnitt 22 ist vorzugsweise eine Durchgangsbohrung 23 ausgebildet, in die ein Stift der Haarschneidemaschine 100 einsetzbar ist, um den sich der Hebel 12 drehen kann.

Die Figuren 3a und 4a zeigen den Hebel in einer Draufsicht. Die Figuren 3b und 4b zeigen einen Längsschnitt des Hebels 12 aus der gleichen Richtung. Bei den Figuren 3a und 3b ist die Schiebehülse 24 des Hebels in einer ersten Position, in der der die Rastnase 14 von der Schiebehülse 24 in einer zurückgezogenen Position gehalten wird. Das kann beispielsweise dadurch geschehen, dass die Rastnase 14 einen Schlitz aufweist, in den die Schiebehülse 24 eingeschoben werden kann und die Rastnase 14 hält.

Bevorzugt ist, dass die Schiebehülse 24 eine Aussparung 30 aufweist. Diese Aussparung 30 ist insbesondere so ausgestaltet, dass die Rastnase 14 nicht nur in der ersten zurückgezogenen Position gehalten werden kann, sondern auch aus der zweiten Position, in der die Rastnase 14 hervorsteht, in die erste Position gedrängt wird, in der die Rastnase 14 zurückgezogen ist. Dazu kann die Aussparung 30 bspw. zumindest teilweise sich verjüngend ausgebildet sein, d.h. dass sich die Kanten 32 der Aussparung aneinander annähern. Der Halteteil, in dem die Rastnase 14 dann gehalten wird, ist bevorzugt rechteckig oder quadratisch ausgestaltet, so dass das Ende 31 der Aussparung 30 parallel zu den Kanten 28 verläuft.

An dem zur Drehachse gerichteten Ende der Schiebehülse 24 ist ein Vorsprung 19 angeordnet, der sich über die Seiten der Schiebehülse 24 erstreckt. Insbesondere erstreckt sich dieser Vorsprung 19 nach oben, bevorzugt im 90° Winkel zur Oberfläche der Schiebehülse. Der Vorsprung 19 dient zum besseren Angreifen mit einem Finger oder Daumen.

Am Ende der Aussparung 30 kann alternativ auch ein Kreisabschnitt vorgesehen sein, der einen breiteren Durchmesser aufweist, als die Kanten 31 an der engsten Stelle voneinander entfernt sind. Die Rastnase 14 rastet dann in dem Kreisabschnitt 34 ein und wird dort zum einen in einer zurückgezogenen Position gehalten und kann zum anderen nicht selbständig wieder in den sich verjüngenden Abschnitt hineinrutschen. Der Kreisabschnitt 34 ist daher ein Sitz für die Rastnase 14. Die Eingangsseite der Aussparung 30 ist bevorzugt größer ausgebildet als der größte Durchmesser der Rastnase 14, die aus dem Hebel hervorsteht. In der zweiten Position der Schiebehülse

Die Figuren 4a und 4b zeigen die Schiebehülse 24 des Hebels in einer zweiten Position, in der die Schiebehülse 24 die Rastnase 14 freigibt. In Figur 4b ist zu erkennen, dass die Schiebehülse 24 nicht vollkommen von der Rastnase 14 entfernt angeordnet ist, sondern dass die Schiebehülse 24 über den Rand der Öffnung 20 hervorsteht und so als Anschlag für die Rastnase 14 dient.

Wenn die Schiebehülse 24 dann von der zweiten in die erste Position geschoben wird, kontaktieren die Aussparungskanten 32 die Seitenflächen der konisch ausgeformten Rastnase 14. Durch die sich verjüngende Ausgestaltung wird die Rastnase 14 dann nach unten gedrückt, je weiter sich die Kontaktpunkte der der Aussparung 30 annähern.

In der ersten Position der Schiebehülse 24 ist der Hebel 12 stufenlos verstellbar. Die Rastnase 14 ist in diesem Fall durch die Schiebehülse 24 zurückgezogen und die Spitze 16 der Rastnase 14 ist von der Haarschneidemaschine 100 abgehoben, so dass die Rastnase 14 nicht in die Aussparung 110 für die Rastnase 14 einrasten kann. In der zweiten Position der Schiebehülse 24 steht die Rastnase 14 durch die Federkraft der Feder 17 und der fehlende Anschlag der Schiebehülse 24 aus dem Hebel 12 weiter hervor, so dass die Spitze 16 der Rastnase 14 die Haarschneidemaschine 100 kontaktiert und die Spitze 16 in der Aussparung 110 für die Rastnase 14 einrastet. So kann der Anwender genau fühlen, wenn die Rastnase 14 einrastet oder aus der Aussparung 110 herausgleitet.

### Bezugszeichenliste

- 10: Schnittlängeneinstellvorrichtung
- 12: Hebel
- 13: Stufe
- 14: Rastnase
- 15: Führungsvorsprung
- 16: Rastnasenspitze
- 17: Feder
- 18: obere Nut
- 19: Vorsprung
- 20: Öffnung
- 21: Stift
- 22: Drehabschnitt
- 23: Durchgangsbohrung
- 24: Schiebehülse26abgerundete Kanten
- 28: Kanten
- 30: Aussparung
- 31: Ende der Aussparung
- 32: Aussparungskanten
- 34: kreisförmige Aussparung
- 100: Haarschneidevorrichtung
- 102: Klingenanordnung
- 104: erstes Schneidelement
- 106: zweites Schneidelement
- 110: Aussparungen für Rastnase

## Patentansprüche

1. Haarschneidevorrichtung (100), aufweisend
eine Klingenanordnung (102) mit einem ersten Schneidelement (104) und einem zweiten, Schneidelement (106), das zumindest seitlich relativ zum ersten Schneidelement bewegbar ausgebildet ist,
eine Antriebsvorrichtung, die die Klingenanordnung (102) antreibt, und
eine Schnittlängeneinstellvorrichtung, die mit dem ersten Schneidelement (104) oder zweiten Schneidelement (106) derart zusammenwirkt, dass zwischen dem ersten Schneidelement (104) und dem zweiten Schneidelement (106) ein Längsversatz einstellbar ist, wobei die Schnittlängeneinstellvorrichtung einen Hebel (12) mit einer vorgespannten Rastnase (14) für die Einstellung des ersten oder zweiten Schneidelements und zumindest eine Halteausnehmung aufweist, so dass die Rastnase (14) in die Halteausnehmung eingreift,
**dadurch gekennzeichnet, dass**
der Hebel (12) ferner eine Schiebehülse (24) aufweist, die in einer ersten Position die Rastnase (14) gegen die Vorspannkraft festhält, und in einer zweiten Position die Rastnase (14) freigibt.

2. Haarschneidevorrichtung (100) nach Anspruch 1, bei der die Schiebehülse (24) den Hebel (12) zumindest teilweise umlaufend umfasst.

3. Haarschneidevorrichtung (100) nach einem der vorhergehenden Ansprüche, bei der die Schiebehülse (24) auf der Ober- und Unterseite des Hebels in eine Nut (18) des Hebels (12) eingreift.

4. Haarschneidevorrichtung (100) nach einem der vorhergehenden Ansprüche, bei der die Rastnase (14) zumindest teilweise kegelförmig ausgebildet ist.

5. Haarschneidevorrichtung (100) nach einem der vorhergehenden Ansprüche, bei der die Schiebehülse (24) auf der Seite der Rastnase (14) eine Aussparung (30) aufweist.

6. Haarschneidevorrichtung (100) nach Anspruch 5, bei der sich die Aussparung (30) von einem Eingangsende hin zum anderen Ende verjüngt.

7. Haarschneidevorrichtung (100) nach Anspruch 5 oder 6, bei der die Aussparung an einem Ende kreisförmig ausgebildet ist, um einen Sitz (34) für die Rastnase (14) bereitzustellen.

8. Haarschneidevorrichtung (100) nach einem der Ansprüche 5 bis 7, bei der die Aussparung (30) am Eingangsende größer ist als der Durchmesser der Rastnase (149, der aus dem Hebel (12) hervorsteht.

9. Haarschneidevorrichtung (100) nach einem der Ansprüche 5 bis 8, bei der die Schiebehülse (24) in der zweiten Position für die Rastnase (14) als Anschlag dient, so dass die Rastnase (14) von der Schiebehülse in der Öffnung (20) gehalten ist.

10. Haarschneidevorrichtung (100) nach einem der vorhergehenden Ansprüche, bei der die Schiebehülse (24) an zumindest einer Seite des Hebels (12) die Oberfläche des Hebels (12) überragt.

11. Haarschneidevorrichtung (100) nach einem der vorhergehenden Ansprüche, bei der der Hebel (12) an der der Haarschneidevorrichtung (100) zugewandten Seite zumindest teilweise flach ausgebildet ist.
